# EUROPÄISCHE PATENTSCHRIFT

(11) **EP 0 086 214 B1**
(45) Veröffentlichungstag und Bekanntmachung des Hinweises auf die Patenterteilung: **06.05.1987**
(21) Anmeldenummer: 82902632.7
(22) Anmeldetag: 23.08.1982
(51) Int. Cl.: B65D 75/58

(54) **PACKUNG MIT GASDICHTER PACKUNGSHÜLLE**
PACKAGE WITH GAS-TIGHT ENVELOPE
EMBALLAGE AVEC ENVELOPPE ETANCHE AUX GAZ

(30) Priorität: 21.08.1981 AT 3653/81
(43) Veröffentlichungstag der Anmeldung: 24.08.1983
(73) Patentinhaber: TEICH AKTIENGESELLSCHAFT, 3200 Obergrafendorf (AT)
(72) Erfinder: JUD, Wilfried, A-3100 St. Poelten (AT)
(74) Vertreter: Stampfer, Heinz
(86) Internationale Anmeldenummer: AT8200024
(87) Internationale Veröffentlichungsnummer: WO8300677

## Beschreibung

Die Erfindung betrifft eine Öffnungshilfe aufweisende Packung mit einer gasdichten Packungshülle aus einem flächigen, insbesondere flexiblen Verpackungsmaterial, in welchem ein streifen-oder lappenförmiger Aufreißbereich vorgesehen ist, wobei das Verpackungsmaterial längs zumindest einem Teil der Berandung dieses Aufreißbereiches Durchstanzungen und/oder Schwächungslinienstücke aufweist und wobei beim Öffnen der Packung das Verpackungsmaterial längs zumindest einem Teil der Berandung des Aufreißbereiches aufreißt, und mit einem Abdeckelement aus flächigem Material, welches am Aufreißbereich über einen Teil seiner Fläche in lösbarer Weise mit dem Verpackungsmaterial verbunden ist.

Eine Packung dieser Art, die aus der EP-A-30348 bekannt ist, dient vorzugsweise zur Aufnahme von Tissus oder Gazestücken, die mit einer vorzugsweise erfrischenden oder desinfizierenden Flüssigkeit getränkt sind. Der im Verpackungsmaterial vorgesehene Aufreißbereich ist hier ein durch eine Perforationslinie völlig umschlossener, länglicher Bereich, während das Abdeckelement, das aus flächigem Material besteht, mit dem Verpackungsmaterial durch ein Bindemittel lösbar verbunden ist und den genannten länglichen Bereich dabei vollständig überdeckt. Das Abdeckelement ist ferner an einer seiner Rechteckseiten nahe einem Ende des Aufreißbereiches mit der Packungshülle zusätzlich in unlösbarer Weise durch eine streifenförmige Heißsiegelung verbunden. Beim Öffnen der Packung wird das Abdeckelement an seinem der Heißsiegelung entgegengesetzten Rand angefaßt und in Richtung auf die Heißsiegelung abgezogen, wobei das Verpackungsmaterial längs der den Aufreißereich umschließenden Perforationslinie einreißt und der längliche Abreißbereich, der an dem Abdeckelement haften bleibt, von diesem mitgenommen wird, so daß an der Stelle des Aufreißbereiches eine längliche Öffnung in der Packungshülle freigegeben wird. Das Abdeckelement samt dem an ihm haftenden Aufreißbereich, das über die streifenförmige Heißsiegelung mit der Packungshülle wie an einem Scharnier verbunden bleibt, kann nach einer Entnahme vom Verpackungsgut für ein Wiederverschließen in seine ursprüngliche Lage geklappt und durch Andrücken die lösbare Verbindung wieder hergestellt werden. Eine im wesentlichen nach demselben Prinzip arbeitende Öffnungshilfe mit Wiederverschließbarkeit ist ferner auch aus der US-A-3 711 011 für einen beutelförmigen Behälter bekannt.

Die Erfindung, wie sie in den Patentansprüchen gekennzeichnet ist, löst die Aufgabe, eine Packung der eingangs genannten Art anzugeben, bei der das Verpackungsmaterial beim Öffnen an der Berandung eines streifen- oder lappenförmigen Aufreißbereiches einreißt, der sich bei relativ kleinem für die Öffnungshilfe erforderlichen Materialaufwand über einen relativ großen Bereich der Packung erstrecken können soll, und die besonders einfach herstellbar ist.

Nach Anspruch 1 ist die erfindungsgemäße Packung dadurch gekennzeichnet, daß der mit dem Verpackungsmaterial flächig verbundene Oberflächenbereich des Abdeckelementes eine äußere Kontur aufweist, die nur einen Teilbereich des streifen- oder lappenförmigen Aufreißbereiches an dessen Anfang umschließt und die im Falle einer Durchstanzung diese völlig umschließt, sie dabei aber nicht berührt.

Aus der US-A-3 302 856 ist zwar eine als Abdeckung für einen Plastikbehälter dienende axial verstreckte Polyolefinfolie bekannt, die über einen dreieckförmigen Bereich, von dem eine der Dreiecksseiten senkrecht zur Folien-Verstreckungsrichtung verläuft, durch Heißsiegelung mit einer Aufreißlasche verbunden ist. Wird die Aufreißlasche nun von der Dreiecksmitte aus gesehen parallel zur Folien-Verstreckungsrichtung in Richtung auf die genannte Dreiecksseite gezogen, reißt diese Polyolefinfolle zunächst von einer Ecke des Dreiecks ausgehend längs zwei Dreiecksseiten ein, wonach - außerhalb dieser dreiecksförmigen Siegelverbindung - die Polyolefinfolie längs zwei zueinander parallelen und seitlich einem Aufreißstreifen begrenzenden Linien in Folien-Verstreckungsrichtung weiterreißt. Die aus dieser US-A-3 302 856 bekannte Öffnungshilfe ist aber nur für ein Verpackungsmaterial einzusetzen, das aus einer heißsigelfähigen Folie aus axial verstrecktem Kunststoff, insbesondere axial verstreckten Thermoplasten besteht und ist demzufolge in seiner Anwendungsmöglichkeit beschränkt.

Anhand der Figuren erfolgt nun die Erläuterung einiger vorteilhafter Ausführungswege der Erfindung.

Für die anhand der Figuren 1 und 2 beschriebenen Packungen geht man beispielsweise von einem mehrlagigen Verpackungsmaterial aus, das eine an der Packungsaußenseite zu liegen kommende Trägerschicht aus einem getrichenen Kraftpapier einer Grammatur von 50-70 glm², eine an diese ankaschierte 0,009 mm starke Aluminiumfolie als gasdichte Schicht und daran anschließend eine Siegelmediumschicht aufweist. Je nach Art der durchzuführenden Siegelung besteht die Siegelmediumschicht vorteilhaft aus einem Heißsiegelmedium, wie einer PE- oder PVDC- oder Hotmelt - Beschichtung, einer Stärke von 0,02 bis 0,06 mm oder einer Kaltkleberbeschichtung auf Latex-basis mit einem Auftrag von 2-7 g/m² (Feststoff).

Fig. 1 zeigt in perspektivischer Darstellung eine Schlauchbeutelpackung 1 deren Verpackungsmaterial zwei Schwächungslinien 2 aufweist, welche an ihren Enden durch eine im Verpackungsmaterial angebrachte linienförmige Durchstanzung 3 miteinander verbunden sind, derart, daß diese Schwächungslinien 2 und die Durchstanzung 3 einen Aufreißbereich 4 begrenzen.

Im Bereich dieser Durchstanzung ist das Verpackungsmaterial mit einem flächenhaften Abdeckelement 5 (das in Fig. 1 aus Gründen der Übersichtlichkeit mit übertrieben großer Dicke dargestellt ist) in lösbarer Weise über einen Bereich 6 der Abdeckelementoberfläche verklebt, wobei die äußere Kontur 7 dieses Oberflächenbereichs 6 die Durchstanzung 3 völlig umschließt, diese aber nicht berührt. Durch das Abdeckelement 5 wird die Durchstanzung 3, welche eine Öffnung im Verpackungsmaterial darstellt, gasdicht verschlossen. Zur Erzielung einer ausreichenden Gasdichtheit beträgt der Mindestabstand der Kontur 7 von der Durchstanzung 3 dabei etwa 5 mm. Das Abdeckelement 5, das z. B. vorteilhaft eine Klebeetikette sein kann, ist ferner an einem Randbereich 8, der den ablaufenden Schwächungslinien gegenüberliegt, mit dem Verpackungsmaterial nicht verklebt.

Beim Aufreißen der Packung wird das Abdeckelement 5 an seinem Randbereich 8 angefaßt und in Richtung des Pfeiles 9 zunächst vom Verpackungsmaterial abgezogen und dann dem Aufreißbereich 4 entlanggeführt. Das Abdeckelement 5 löst sich dabei nicht vom Aufreißbereichanfang 10, so daß die Packung in üblicher Weise durch Einreißen der Schwächungslinien 2 geöffnet wird. Dabei wird infolge der U-förmigen Durchstanzung 3 bewirkt, daß beim Aufreißvorgang dem Abziehen des Aufreißbereiches 4 kein stärkerer Widerstand entgegensteht und das Einreißen des Verpackungsmaterials an seinen Schwächungslinien 2 zügig und mit geringem Kraftaufwand ausgeführt werden kann.

In manchen Fällen kann nun aber statt der die beiden Schwächungslinien 2 verbindenden linienförmigen Durchstanzung ein insbesondere durch eine Anstanzung realisiertes Schwächungslinienstück vorgesehen werden. Dabei kommt es darauf an, daß die Adhäsion der flächigen Verbindung, mit der das Abdeckelement mit dem Anfang des Aufreißstreifens verbunden ist, groß genug ist, um die Kraft, die zum Aufreißen des Verpackungsmaterials an den die beiden Schwächungslinien 2 verbindenden Schwächungslinienstücke benötigt wird, zu übertragen. Da bei diesen Packungsvarianten keine Durchstanzung vorgesehen ist, verliert das Abdeckelement seine Dichtungsfunktion und es genügt, wenn das Abdeckelement ausschließlich im Aufreißbereich-Anfang mit dem Verpackungsmaterial flächig verbunden ist.

Fig. 2 zeigt eine Schauchbeutelpackung 11, die analog wie die Packung gemäß Fig. 1 einen Aufreißbereich 14 aufweist, der von Schwächungslinien 12 und einer diese Schwächungslinien verbindenden Durchstanzung 13 begrenzt wird. Bei dieser Packungsvariante ist nun ein flächiges Abdeckelement 15 im Bereich der Durchstanzung 13 auf der Innenseite des Verpackungsmaterials aufgeklebt. Der bei dieser Verklebung mit dem Verpackungsmaterial flächig verbundene Oberflächenbereich 16 des Abdeckelements 15 ist fensterförmig ausgebildet, d. h. er weist neben einer äußeren Kontur 17 eine die Fensteröffnung begrenzende innere Kontur 18 auf, innerhalb der das Abdeckelement 15 mit dem Verpackungsmaterial nicht verklebt ist. Der Mindestabstand dieser inneren Kontur 18 von der äußeren Kontur 17 beträgt dabei etwa 5 mm. Durch das Abdeckelement 15 ist nun in ähnlicher Weise wie bei der Packung gemäß Fig. 1 die durch die Durchstanzung 13 gebildete Öffnung im Verpackungsmaterial gasdicht verschlossen. Da bei der vorliegenden Packung gemäß Fig. 2 das Abdeckelement 15 im Bereich der Durchstanzung 13 nicht mit dem Verpackungsmaterial verklebt ist, bildet der Aufreißbereich-Anfang 20 einen leicht abhebbaren Verpackungsmateriallappen.

Beim Aufreißen der Packung wird der Aufreißbereich 14 an seinem Anfang 20 angefaßt und unter Einreißung der Schwächungslinien 12 und Ablösung von dem an der Verpackungsmaterialinnenseite angebrachten Abdeckelement 15 in Richtung des Pfeiles 19 abgezogen.

An den beiden anhand der Figuren 1 und 2 beschriebenen Packungsvarianten nehmen die Aufreißbereiche jeweils einen relativ großen Teil der Packungsfrontoberfläche ein.

Um diese Aufreißhilfen aus ästhetischen Gründen bzw. zum Schutz gegen etwaige mechanische Beschädigungen abzudecken, kann der prismaförmige Hüllenbereich dieser Packungen vorteilhaft mit einer nachträglich angebrachten hülsenförmigen Schleife aus flächigem Material, wie Papier, versehen werden. Auf diese Schleife wird dann - unbeeinträchtigt durch die Ausbildung der Aufreißhilfe - die äußere Aufmachung der Packung angebracht. Es kann aber auch bei einer Packung wie nach Fig. 1 die hülsenförmige Schleife vorteilhaft so ausgebildet sein, daß sie gleichzeitig das Abdeckelement bildet.

Es hat sich gezeigt, daß das Aufreißorgan der erfindungsgemäßen Packung in vielen Fällen auch dann in gut reproduzierbarer Weise funktioniert, wenn der Aufreißbereich seitlich nicht durch Schwächungslinien begrenzt ist. In diesen Fällen reißt das Verpackungsmaterial von den beiden Enden der Durchstanzung ausgehend längs zwei im wesentlichen parallel bzw. leicht konvergierenden oder leicht divergierenden Linien ein. Dies ist z. B. der Fall, wenn das Verpackungsmaterial aus bestimmten einlagigen Materialien wie Papier, einem biaxial gereckten Polypropylen (OPP) oder einer Aluminiumfolie besteht. Beim Einsatz von mehrlagigen Verpackungsmaterialien, wie sie bevorzugt zum Aufbau von gasdichten Packungen, wie Schlauchbeutelpackungen verwendet werden, zeigt sich aber ein differenziertes Einreißverhalten.

Bei Verpackungsmaterialien, die eine Trägerschicht und eine mit dieser verbundenen gasdichten Schicht aus einem homogenen, gasdichten, jedoch gut einreißfähigem Material aufweisen, welche Schichten bei der Herstellung durch bahnenförmige Lagen gebildet werden, zeigt sich - insbesondere bei einem raschen Aufreißen der Packungen - in der Regel nur dann ein gut reproduzierendes, nicht zu stark divergierendes oder keilförmig zusammenlaufendes Einreißen des Verpackungsmaterials, wenn das Trägermaterial dem Packungsgut zugewandt ist.

Ein solches Verpackungsmaterial, welches dreischichtig aufgebaut ist, besteht z. B. - von der Packungsaußenseite ausgehend - aus einer 0,0-12 bis 0,020 mm starken Folie aus biaxial gerecktem Polypropylen (OPP), einer 0,009 mm starken Aluminiumfolie, einem Kraftpapier einer Grammatur von 40-60 g/m² und einer Kaltkleberbeschichtung auf Latexbasis (2-7 g/m² Feststoff).

Die Fig. 3 zeigt in perspektivischer Darstellung eine z. B. mit einem solchen Verpackungsmaterial hergestellte, als Schlauchbeutelpackung ausgebildete erfindungsgemäße Packung, bei der keine Schwächungslinien vorgesehen sind.

Das Verpackungsmaterial weist hier eine U-förmige Durchstanzung 33 auf, die mit einer partiell mit Klebstoff beschichteten Klebeetikette als Abdeckelement 25 wieder verschlossen ist. Die äußere Kontur 27 des Klebebereiches 26 des Abdeckelementes 25 umschließt dabei die Durchstanzung 23 völlig, ohne sie jedoch zu berühren. Das Abdeckelement 25 weist ferner einen Randbereich 28 auf, mit dem es mit dem Verpackungsmaterial nicht verbunden ist.

Beim Aufreißen der Packung wird das Abdeckelement 25 angefaßt und in Richtung des Pfeiles 29 abgezogen. Dabei reißt das Verpackungsmaterial längs zwei zueinander angenähert parallel verlaufenden Linien, die den Aufreißbereich 24 zu beiden Seiten begrenzen, ein. Fig. 4 zeigt die Packung während des Aufreißvorganges in einer Teildarstellung im Schnitt. Verwendet man bei einer Packung gemäß den Figuren 3 und 4 hingegen ein Verpackungsmaterial, welches - von außen nach innen - eine OPP-Folle, ein Kraftpapier, eine Aluminiumfolie und schließlich die Kaltkleberbeschichtung (jeweils z. B. in den Einzelstärken wie im Zusammenhang mit Fig. 3 angegeben) aufweist, so laufen - insbesondere bei einem raschen Aufreißen der Packung - die Einreißlinien keilförmig zusammen, so daß sich keine zur Entnahme von Verpackungsgut brauchbare Öffnung bildet.

Ein zweilagiges Verpackungsmaterial, das für erfindungsgemäße Packungen, welche ohne den Aufreißbereich seitlich begrenzende Schwächungslinien auskommen, geeignet ist, besteht außerdem z. B. - von außen nach innen - aus einer Aluminiumfolie, einem gestrichenen Kraftpapier und der Kaltkleberbeschichtung, und zwar jeweils mit Einzelstärken, wie sie z. B. bei dem im Zusammenhang mit den Figuren 1 und 2 verwendeten Verpackungsmaterial angegeben sind.

Andere geeignete zweilagige Verpackungsmaterialien bestehen z. B. - jeweils von außen nach innen - aus einer 0,012 bis 0,030 mm starken OPP-Folie, einer 0,02 bis 0,04 mm starken PE-Folie und einer Kaltkleberbeschichtung oder aus einer 0,009 mm starken Aluminiumfolie, einer 0,02-0,03 mm starken OPP-Folie und der Kaltkleberbeschichtung. Im ersteren Fall bildet die PE-Folie und im zweiten Fall die OPP-Folie die (stärkere) Trägerschicht.

Die erfindungsgemäße gasdichte Packung kann in erster Linie vorteilhaft als Packung für Lebensmittel, wie Schokoladen oder Dauerbackwaren eingesetzt werden und wird gegebenenfalls in Form einer Schlauchbeutelpackung hergestellt. Ihre gewerbliche Verwertbarkeit ist jedoch nicht auf Packungen für feste Verpackungsgüter beschränkt.

## Patentansprüche

1. Packung (1, 11, 21) mit einer gasdichten Packungshülle aus einem flächigen, insbesondere flexiblen Verpackungsmaterial, in welchem ein streifen- oder lappenförmiger Aufreißbereich (4, 14, 24) vorgesehen ist, wobei das Verpackungsmaterial längs zumindest einem Teil der Berandung des Aufreißbereiches (4, 14, 24) Durchstanzugen und/oder Schwächungslinienstücke (3, 13, 23) aufweist und wobei beim Öffnen der Packung das Verpakkungsmaterial längs zumindest einem Teil der Berandung dieses Aufreißbereiches (4, 14, 24) aufreißt, und mit einem Abdeckelement (5, 15, 25) aus flächigem Material, welches am Aufreißbereich (4, 14, 24) über einen Teil seiner Fläche in lösbarer Weise mit dem Verpackungsmaterial verbunden ist, dadurch gekennzeichnet, daß der mit dem Verpackungsmaterial flächig verbundene Oberflächenbereich (6, 16, 26) des Abdeckelementes (5, 15, 25) eine äußere Kontur (7, 17, 27) aufweist, die nur einen Teilbereich des streifen- oder lappenförmigen Aufreißbereiches (4, 14, 24) an dessen Anfang umschließt und die im Falle einer Durchstanzung (3, 13, 23) diese völlig umschließt, sie dabei aber nicht berührt.

2. Packung nach Anspruch 1, dadurch gekennzeichnet, daß im Verpackungsmaterial zusätzliche Schwächungslinien (2, 12) vorgesehen sind, die von den Enden der Durchstanzung oder des Schwächungslinienstücks (3, 13) ausgehend die beiderseitige Berandung des Aufreißbereiches (4, 14, 24) bilden, längs der beim Öffnen der Packung das Verpackungsmaterial einreißt.

3. Packung nach Anspruch 1 oder 2, dadurch gekennzeichnet, daß die lösbare und flächige Verbindung zwischen Verpackungsmaterial und Abdeckelement (5, 15) durch eine Bindemittelschicht hergestellt ist.

4. Packung nach einem der Ansprüche 1 bis 3, dadurch gekennzeichnet, daß das Abdeckelement (5) an der Außenhülle der Packungshülle zu liegen kommt und daß der Mindestabstand der äußeren Kontur (7) des mit dem Verpackungsmaterial flächig verbundenen Oberflächenbereiches (6) des Abdeckelementes (5) von der Durchstanzung oder dem Schwächungslinienstück (3) im Verpackungsmaterial mindestens 1 mm, vorzugsweise aber mindestens 5 mm beträgt.

5. Packung nach einem der Ansprüche 2 bis 4, dadurch gekennzeichnet, daß das aus einem flächigen Material bestehende Abdeckelement (5) einen mit dem Verpackungsmaterial nicht direkt flächig verbundenen Teilbereich (8) aufweist, der einen abhebbaren Lappen bildet.

6. Packung nach einem der Ansprüche 2 bis 4, dadurch gekennzeichnet, daß das aus einem flächigen Material bestehende Abdeckelement (15) an der Innenseite der Packungshülle zu liegen kommt und daß der mit dem Verpackungsmaterial flächig verbundene Oberflächenbereich (16) des Abdeckelements (15) außer seiner äußeren Kontur (17) eine in sich geschlossene innere Kontur (18) aufweist, deren Mindestabstand von der äußeren Kontur (17) mindestens 1 mm vorzugsweise aber mindestens 5 mm beträgt und welche am Anfang (20) des Aufreißbereichs (14) die linienförmige Durchstanzung (13) oder die Berandung des Aufreißbereiches (14) nicht oder nur an zwei Stellen kreuzt, so daß am Aufreißbereich-Anfang ein abhebbarer Verpackungsmateriallappen entsteht.

7. Packung nach einem der Ansprüche 2 bis 6 mit einem zumindest angenähert prisma- oder zylindermantelförmigen Packungshüllenbereich, dadurch gekennzeichnet, daß das aus einem flächigen Material bestehende Abdeckelement (5, 15) innerhalb dieses Packungshüllen-Bereichs angeordnet ist und daß dieser Bereich von einer hülsenförmigen Schleife aus flächigem Material abgedeckt ist.

8. Packung nach Anspruch 7, dadurch gekennzeichnet, daß die hülsenförmige Schleife im Bereich der Durchstanzung oder des Schwächungslinienstückes (3, 13, 23) gleichzeitig das Abdeckelement (5, 15, 25) bildet.

9. Packung nach einem der Ansprüche 1 bis 8, dadurch gekennzeichnet, daß das Verpackungsmaterial durch eine Kunststoffmonofolie gebildet wird.

10. Packung nach einem der Ansprüche 1 bis 8, dadurch gekennzeichnet, daß das Verpackungsmaterial aus Papier gebildet wird.

11. Packung nach einem der Ansprüche 1 bis 8, dadurch gekennzeichnet, daß das Verpackungsmaterial aus einer Aluminiumfolie gebildet wird.

12. Packung nach einem der Ansprüche 1 bis 8,. dadurch gekennzeichnet, daß das Verpackungsmaterial als Verbundmaterial aus mindestens zwei unterschiedlichen Lagen aus bahnenförmigen flächigem Material hergestellt ist, von denen eine hauptsächlich als Trägerschicht und die andere hauptsächlich als gasdichte Schicht dient.

13. Packung nach Anspruch 12, dadurch gekennzeichnet, daß im Falle zur seitlichen Begrenzung des Aufreißbereiches keine Schwächungslinien vorgesehen sind, in der Packung die hauptsächlich als Trägerschicht dienende Schicht dem Packungsgut zugewandt ist.

14. Packung nach Anspruch 13, dadurch gekennzeichnet, daß die Trägerschicht aus einer Papierbahn oder einer Kunststofffolie hergestellt ist.

15. Packung nach Anspruch 13 oder 14, dadurch gekennzeichnet, daß die gasdichte Schicht aus einer Aluminiumfolie besteht.

16. Packung nach Anspruch 13 oder 14, dadurch gekennzeichnet, daß die gasdichte Schicht aus einer Kunststofffolie besteht.

## Claims

1. Package (1, 11, 21) with a gas-tight wrapping of a sheet-like, in particular flexible packaging material, in which a strip-shaped or tab-shaped tear-open region (4, 14, 24) is provided, the packaging material having along at least a part of the border of the tear-open region (4, 14, 24) perforations and/or lines of weakness portions (3, 13, 23) and, when the package is opened, the packaging material tearing along at least a part of the border of this tear-open region (4, 14, 24), and with a cover element (5, 15, 25) of sheet-like material, which is joined in a detachable way to the packaging material at the tear-off region (4, 14, 24) over a part of its surface, characterized in that the surface region (6, 16, 26) of the cover element (5, 15, 25) which is joined over an area of the packaging material has an outer contour (7, 17, 27) which only encloses a partial area of the strip-like or tab-like tear-open region (4, 14, 24) at its start and, in the case of a perforation (3, 13, 23), completely encloses the latter, but without touching it.

2. Packaging according to Claim 1, characterized in that additional lines of weakness (2, 12) are provided in the packaging material and, starting from the ends of the perforation or of the lines of weakness portion (3, 13), form the border on either side of the tear-open region (4, 14, 24), along which the packaging material tears when the package is opened.

3. Package according to Claim 1 or 2, characterized in that the detachable joining over an area between packaging material and cover element (5, 15) is produced by a layer of binder.

4. Package according to one of Claims 1 to 3, characterized in that the cover element (5) comes to rest against the outer wrap of the wrapping and in that the minimum distance of the outer contour (7) of the surface region (6) of the cover element (5) joined over an area of the packaging material from the perforation or from the lines of weakness portion (3) in the packaging material is at least 1 mm, perferably however at least 5 mm.

5. Package according to one of Claims 2 to 4, characterized in that the cover element (5) consisting of a sheet-like material has a part-region (8) which is not directly joined over an area of the packaging material and forms a tab which can be lifted up.

6. Package according to one of Claims 2 to 4, characterized in that the cover element (15) consisting of a sheet-like material comes to rest against the inside of the wrapping, and in that the surface region (16) of the cover element (15) joined over an area of the packaging material has apart from its outer contour (17) a self-contained inner contour (18), the minimum distance of which from the outer contour (17) is at least 1 mm, preferably however at least 5 mm, and which does not cross or only crosses at two places the linear perforation (13) or the border of the tear-open region (14) at the start (20) of the tear-open region (14), so that a packaging material tab which can be lifted up is produced at the start of the tear-open region.

7. Package according to one of Claims 2 to 6, with an at least approximately prismatic or cylindrical wrapping region, characterized in that the cover element (5, 15) consisting of a sheet-like material is arranged within this wrapping region, and in that this region is covered by a sleeve-shaped jacket of sheet-like material.

8. Package according to Claim 7, characterized in that the sleeve-shaped jacket at the same time forms the cover element (5,15,25) in the region of the perforation or of the lines of weakness portion (3, 13, 23).

9. Package according to one of Claims 1 to 8, characterized in that the packaging material is formed by a monofilm of plastic.

10. Package according to one of Claims 1 to 8, characterized in that the packaging material is made of paper.

11. Package according to one of claims 1 to 8, characterized in that the packaging material is made of an aluminium foil.

12. Package according to one of Claims 1 to 8, characterized in that the packaging material is made as a composite material from a least two different plys of webshaped sheet-like material, of which one mainly serves as a base layer and the other mainly serves as a gas-tight layer.

13. Package according to Claim 12, characterized in that, in the case where there are no lines of weakness provided for lateral delimitation of the tear-open region, in the package the layer serving mainly as base layer faces the product packed.

14. Package according to Claim 13, characterized in that the base layer is made from a web of paper or a film of plastic.

15. Package according to' Claim 13 or 14, characterized in that the gas-tight layer consists of an aluminium foil.

16. Package according to Claim 13 or 14, characterized in that the gas-tight layer consists of a film of plastic.

## Revendications

1. Emballage (1, 11, 21) comportant une enveloppe d'emballage étanche aux gaz et se composant d'un matériau d'emballage plan, notamment flexible, et dans lequel il est prévu une zone d'arrachement (4, 14, 24) en forme de bande ou de lèvre, le matériau d'emballage comportant le long d'au moins une partie de bordure de la zone d'arrachement (4, 14, 24) des poinçonnages et/ou des parties de lignes d'affaiblissement (3, 13, 23) et, lors de l'ouverture de l'emballage, le matériau d'emballage s'arrachant le long d'au moins une partie de bordure de cette zone d'arrachement (4, 14, 24), ainsi qu'un élément de recouvrement (5, 15, 25) formé d'un matériau plan, qui est relié dans la zone d'arrachement (4, 14, 24) par l'intermédiaire d'une partie de sa surface et d'une façon séparable, avec le matériau d'emballage, caractérisé en ce que la zone superficielle (6, 16, 26), reliée à plat avec le matériau d'emballage, de l'élément de recouvrement (5, 15, 25) présente un contour extérieur (7, 17, 27), qui entoure seulement une région partielle de la zone d'arrache-. ment en forme de bande ou de lèvre (4, 14, 24) à son début et qui, dans le cas d'un poinçonnage (3, 13, 23), entoure celle-ci complètement sans cependant être en contact avec elle.

2. Emballage selon la revendication 1, caractérisé en qu'il est prévu dans le matériau d'emballage des lignes additionnelles d'affaiblissement (2,12), qui partent des extrémités du poinçonnage ou de.la partie de lignes d'affaiblissement (3, 13) pour constituer la bordure bilatérale de la zone d'arrachement (4, 14, 24), le long de laquelle le matériau d'emballage se déchire lors de l'ouverture de l'emballage.

3. Emballage selon la revendication 1 ou 2, caractérisé en ce que la liaison séparable et à plat entre le matériau d'emballage et l'élément de recouvrement (5, 15) est établie par une couche de liant.

4. Emballage selon une des revendications 1 à 3, caractérisé en ce que l'élément de recouvrement (5) vient s'appliquer contre l'enveloppe extérieure de l'enveloppe d'emballage et en ce que l'espacement minimal entre le contour extérieur (7) de la zone superficielle (6), reliée à plat avec le matériau d'emballage, de l'élément de recouvrement (5) et le poinçonnage ou la partie de lignes d'affaiblissement (3) ménagé dans le matériau d'emballage, atteint au moins 1 mm, et de préférence au moins 5 mm.

5. Emballage selon une des revendications 2 à 4, caractérisé en ce que l'élément de recouvrement (5), se composant d'un matériau plan, comporte une zone partielle (8) qui n'est pas reliée directement à plat avec le matériau d'emballage et qui forme une lèvre pouvant être soulevée.

6. Emballage selon une des revendications 2 à 4, caractérisé en ce que l'élément de recouvrement (15) se composant d'un matériau plan, vient s'appliquer contre le côté intérieur de l'enveloppe d'emballage et en ce que la zone superficielle (16) reliée à plat au matériau d'emballage, de l'élément de recouvrement (15) comporte, en plus de son contour extérieur (17), un contour intérieur (18) fermé sur lui-même, dont l'espacement minimal par rapport au contour extérieur (17) atteint au moins 1 mm, en étant cependant avantageusement d'au moins 5 mm et qui, au début (20) de la zone d'arrachement (14), ne croise pas, ou seulement en deux endroits, la ligne de poinçonnage (13) ou bien la bordure de la zone d'arrachement (14), de façon à obtenir au début de la zone d'arrachement une lèvre de matériau d'emballage pouvant être soulevée.

7. Emballage selon une des revendications 2 à 6, comportant une zone d'enveloppe d'emballage ayant au moins approximativement une forme d'enveloppe prismatique ou cylindrique, caractérisé en ce que l'élément de recouvrement (5, 15) se composant d'un matériau plan est disposé à l'intérieur de cette zone d'enveloppe d'emballage et en ce que cette zone est recouverte par une boucle de matériau plan en forme de peau.

8. Emballage selon la revendication 7, caractérisé en ce que la boucle en forme de peau constitue simultanément l'élément de recouvrement (5, 15, 25) dans la zone de poinçonnage ou de la partie de lignes d'affaiblissement (3, 13, 23).

9. Emballage selon une des revendications 1 à 8, caractérisé en ce que le matériau d'emballage est formé par une seule feuille de matériau plastique.

10. Emballage selon une des revendications 1 à 8, caractérisé en ce que le matériau d'emballage est formé de papier.

11. Emballage selon une des revendications 1 à 8, caractérisé en ce que le matériau d'emballage est formé d'une feuille d'aluminium.

12. Emballage selon une des revendications 1 à 8, caractérisé en ce que le matériau d'emballage est réalisé sous forme d'un matériau composite se composant d'au moins deux couches différentes d'un matériau plan en forme de bande, dont l'une sert principalement de couche de support tandis que l'autre sert principalement de couche étanche aux gaz.

13. Emballage selon la revendication 12, caractérisé en ce que, dans le cas où il n'est pas prévu de lignes d'affaiblissement pour la délimitation latérale de la zone d'arrachement, la couche servant dans l'emballage, principalement de couche de support, est tournée vers le produit emballé.

14. Emballage selon la revendication 13, caractérisé en ce que la couche de support est formée d'une bande de papier ou bien d'une feuille de matériau plastique.

15. Emballage selon la revendication 13 ou 14, caractérisé en ce que la couche étanche aux gaz est formée d'une,feuille d'aluminium.

16. Emballage selon la revendication 13 ou 14, caractérisé en ce que la couche étanche aux gaz se compose d'une feuille de matériau plastique.
